# EUROPÄISCHE PATENTANMELDUNG

(11) **EP 4 703 557 A1**
(43) Veröffentlichungstag der Anmeldung: **04.03.2026**
(21) Anmeldenummer: 24196748.8
(22) Anmeldetag: 27.08.2024
(51) Int. Cl.: E21D 21/02

(54) **ADAPTER FÜR FELS- ODER GEBÄUDEANKERSYSTEM**

(71) Anmelder: Montanuniversität Leoben, 8700 Leoben (AT)
(72) Erfinder: Wölfler, Gerold, 8952 Irdning-Donnersbachtal (AT)
(74) Vertreter: Dilg, Haeusler, Schindelmann Patentanwaltsgesellschaft mbH

(57) **Zusammenfassung**

Beschrieben wird ein Adapter (20) zum zumindest elektrischen Verbinden eines Feststoffankersystems (11), insbesondere eines Fels- oder Gesteins- oder Gebäudeankersystems, mit einem Datenhandhabungssystem (30), wobei das Feststoffankersystem (11) einen Anker (12) zum zumindest teilweisen Einbringen in den Feststoff und mindestens einen Sensor (13) aufweist, wobei der Anker zumindest bei einem nicht in den Feststoff einzubringenden Endteil (14) des Ankers (12) ein Außengewinde (15) und elektrische Kontaktbereiche (16) des Sensors (13) aufweist, wobei der Adapter aufweist: eine erste Hülsenbaugruppe (23) mit Innengewinde (24) zum Aufschrauben auf das Außengewinde (15) des Ankers (12), insbesondere vom nicht in den Feststoff einzubringenden Endteil des Ankers her; eine zweite Hülsenbaugruppe (25), die elektrische Anschlüsse (26) exponiert in einem Innenraum (27) der zweiten Hülsenbaugruppe (25) aufweist, um in einem an dem Anker installierten Zustand die elektrischen Kontaktbereiche (16) auf dem Anker (12) zu kontaktieren; wobei die erste Hülsenbaugruppe (23) relativ zu der zweiten Hülsenbaugruppe (25) in einem an dem Anker nicht installierten Zustand rotierbar ist und wobei der Innenraum (27) im an dem Anker installierten Zustand gegen das Umgebungsmedium abgedichtet ist, wobei insbesondere in dem an dem Anker installierten Zustand der Anker (12) mit der ersten Hülsenbaugruppe (23) verschraubt ist.

## Beschreibung

### Technisches Gebiet

Die Erfindung betrifft einen Adapter zum zumindest elektrischen Verbinden eines Feststoffankersystems mit einem Datenhandhabungssystem, betrifft ferner ein System, welches ein Feststoffankersystem, einen Adapter und ein Datenhandhabungssystem aufweist, und betrifft noch ferner ein Verfahren eines zumindest elektrischen Verbindens eines Feststoffankersystems mit einem Datenhandhabungssystem.

### Hintergrund der Erfindung

EP 3 927 942 B1 offenbart einen Gebirgsanker mit Sensor zur Messung mechanischer Spannungen. Eine Leiterbahn ist auf einem Befestigungsabschnitt eines Ankers fixiert, so dass die Leiterbahn entsprechende Verformungen bzw. Bewegungen des Befestigungsabschnitts folgt. Eine Auswerteeinheit kann einen elektrischen Widerstand der Leiterbahn messen und auswerten.

WO 2021/028394 A1 offenbart ein Verfahren zum Herstellen eines verformbaren Leiters unter Benutzung einer Tintenkomposition.

AT 525566 B1 offenbart ein sensorgestütztes Hohlstabsystem, welches aus einem Hohlstab, einem Kopplungselement und einer Mutter mit einer Halteplatte besteht, sowie wenigstens ein Zustandsüberwachungssystem aufweist. Das Hohlstabsystem ist als ein selbstbohrendes System mit einer, einem Bohrlochinneren zugewandten, verlorenen Bohrkrone ausgebildet und der Hohlstab ist als wenigstens zweilagiges Rohr, umfassend ein inneres Messrohr und ein äußeres Mantelrohr ausgebildet. Ein Gehäuse für eine intelligente Mutter ist ausgebildet, um auf den Sensorträger aufgeschraubt werden zu können. Das Gehäuse weist eine Sichtöffnung auf, um eine freie Sicht auf einen Adapter zu haben, der im Inneren des Sensorträgers angeordnet ist. Um einen unbeabsichtigten Zutritt von Feuchtigkeit oder Staub ins Innere des Gehäuses zu vermeiden, ist eine Abdeckung für das Gehäuse vorgehen, die kraftschlüssig mit dem Gehäuse verbunden ist. Die Abdeckung weist die Durchtrittsöffnung auf, welche zur Verbindung mit einer Übermittlungseinheit für ein Long Range Wide Area Network vorgesehen ist. Der Adapter weist eine Mehrzahl von Vertiefungen bzw. Rillen auf, in welche verschiedenste Dehnungsmessstreifen eingesetzt werden können.

Das in der oben aufgeführten Patentschrift offenbarte System bzw. deren Komponenten sind jedoch sehr komplex und entsprechend kostspielig und können außerdem nicht unter allen Bedingungen zufriedenstellende Ergebnisse bereitstellen.

Es ist somit eine Aufgabe der vorliegenden Erfindung, einen Adapter zum elektrischen Verbinden eines Feststoffankersystems mit einem Datenhandhabungssystem zu schaffen, welcher einfach aufgebaut ist, eine zuverlässige elektrische Verbindung gewährleistet und zusätzlich unter harschen Umgebungsbedingungen im Feld einsetzbar und funktionabel ist.

### Zusammenfassung der Erfindung

Diese Aufgabe wird gelöst durch die Gegenstände der unabhängigen Patentansprüche. Vorteilhafte Ausführungsformen der vorliegenden Erfindung sind in den abhängigen Ansprüchen beschrieben.

Gemäß einer Ausführungsform der vorliegenden Erfindung ist ein Adapter gemäß dem unabhängigen Anspruch 1 bereitgestellt. Der Adapter ist zum zumindest elektrischen Verbinden eines Feststoffankersystems, insbesondere eines Fels- oder Gesteins- oder Gebäudeankersystems, mit einem Datenhandhabungssystem vorgesehen, wobei das Feststoffankersystem einen Anker zum zumindest teilweisen Einbringen in den Feststoff und mindestens einen Sensor aufweist, wobei der Anker zumindest bei einem nicht in den Feststoff einzubringenden Endteil des Ankers ein Außengewinde und elektrische Kontaktbereiche des Sensors aufweist, wobei der Adapter aufweist: eine erste Hülsenbaugruppe mit Innengewinde zum Aufschrauben auf das Außengewinde des Ankers, insbesondere vom nicht in den Feststoff einzubringenden Endteil des Ankers her; eine zweite Hülsenbaugruppe, die elektrische Anschlüsse exponiert in einem Innenraum der zweiten Hülsenbaugruppe aufweist, um in einem an dem Anker installierten Zustand die elektrischen Kontaktbereiche auf dem Anker zu kontaktieren; wobei die erste Hülsenbaugruppe relativ zu der zweiten Hülsenbaugruppe in einem an dem Anker nicht installierten Zustand rotierbar ist und wobei der Innenraum im an dem Anker installierten Zustand gegen das Umgebungsmedium abgedichtet ist, wobei insbesondere in dem an dem Anker installierten Zustand der Anker mit der ersten Hülsenbaugruppe verschraubt ist.

Das Feststoffankersystem kann eine Verankerung in einem Feststoff ermöglichen, wie zum Beispiel in Fels oder Gestein oder in einem Gebäude, insbesondere in einer Gebäudewand. Das Feststoffankersystem kann zum Beispiel im Bergbau oder Tunnelbau oder Gebäudebau eingesetzt werden und dafür geeignet sein.

Der Anker kann zum Beispiel als eine solide (massive) Metallstange ausgebildet sein oder als ein Hohlrohr. In einem in den Feststoff einzubringenden Bereich kann der Anker mit einer/einem oder mehreren Verriegelung(en) oder Verkeilungs- oder Verspreizungselement(en) ausgestattet sein. Allgemein kann der Anker mit einem oder mehreren gleichen oder verschiedenen Verkeilungs- und/oder Spreizelement(en) ausgestattet sein, die in einem in den Feststoff einzubringenden Bereich eine Verankerung bzw. Fixierung des Ankers in dem Feststoff bewirken. Der Anker kann zum Beispiel als Spreizhülsenanker, Keilhülsenanker, Doppelkeilanker, Schlitzkeilanker, Expansionsanker oder einer Kombination der vorangehend erwähnten Typen ausgebildet sein. Der Anker kann auch als selbstbohrender Anker ausgebildet sein. Der Anker kann zumindest teilweise aus Metall oder Metalllegierung, insbesondere Stahl, gefertigt sein und/oder kann einen Ankerkopf, Ankerfuß und eine Ankerstange umfassen. Der Anker kann zum Beispiel mit Spreizelementen ausgebildet oder ausgestattet sein, kann aber auch als Verbundanker und/oder Reibungsanker ausgebildet sein.

Das Außengewinde muss nicht entlang einer gesamten Länge des Ankers vorhanden sein, sondern muss lediglich bei einem nicht in den Feststoff einzubringenden Endteil des Ankers vorgesehen sein. In anderen Ausführungsformen kann ein Außengewinde auch zum Beispiel zusätzlich in einem in den Feststoff einzubringenden Teil des Ankers zumindest in einem Endteil des in den Feststoff einzubringenden Teils des Ankers vorgesehen sein, zum Beispiel um ein oder mehrere Spreizelemente zu betätigen oder ein oder mehrere Keile zu betätigen zur festen Arretierung des Ankers in dem Feststoff.

Ein in den Feststoff einzubringender Endteil des Ankers kann zum Beispiel über das Außengewinde mit Hilfe einer (Metall)Platte und/oder einer Mutter verschraubt werden, insbesondere an der Stoßseite (dem Gebirge oder Feststoff abgewandte Seite). Damit kann der Anker fest im Feststoff verankert werden. Der Adapter kann auf den über die Mutter und/oder die Metallplatte weiter in den Außenraum hinausragenden Bereich auf den Endteil des Adapters aufgeschraubt werden; unter Verwendung des Innengewindes der ersten Hülsenbaugruppe und des Außengewindes des Endteils des Ankers. In diesem Zustand kann der Anker am innersten Ende (welches in den Feststoff eingebracht ist) über Spreizbacken oder andere Verkeilungs- oder Verspreizungselemente verspreizt oder verkeilt sein, um somit im Feststoff arretiert zu sein.

Der Sensor kann integriert mit dem Anker ausgebildet sein und/oder teilweise auf dem Anker aufgebracht sein und/oder kann (räumlich) separat von dem Anker vorgesehen sein. An dem Endteil weist der Anker die elektrischen Kontaktbereiche des Sensors auf, die insbesondere mit dem Sensor elektrisch verbunden sind. Gemäß einer Ausführungsform kann zum Beispiel der Sensor zumindest teilweise auf einer Außenoberfläche des Ankers aufgebracht sein, das heißt auch mit dem Anker verbunden sein. Der Sensor kann ausgebildet sein, zumindest eine Eigenschaft oder einen Zustand des Feststoffes, in den er jedenfalls teilweise eingebracht ist, zu detektieren bzw. zu messen, zum Beispiel Temperatur und/oder Feuchtigkeit und/oder eine Verformung und damit die Spannung innerhalb des Feststoffes. Zum Beispiel kann der Sensor ein oder mehrere Dehnungsstreifen aufweisen, um Spannungen in dem Feststoff über die Verformung zu messen bzw. zu detektieren. In anderen Ausführungsformen kann der Sensor zum Beispiel ausgebildet sein, Temperatur und/oder pH-Wert und/oder Gasmoleküle, zum Beispiel Grubengas, Methan, CO2, CO, N2, zu messen und zu detektieren.

Messsignale des Sensors oder der mehreren Sensoren können über die elektrischen Kontaktbereiche am oder auf dem Endteil des Ankers vom Sensor ausgegeben werden. Diese Kontaktbereiche des Sensors werden (im am Anker installierten Zustand des Adapters) von den elektrischen Anschlüssen der zweiten Hülsenbaugruppe, die in dem Innenraum der zweiten Hülsenbaugruppe exponiert sind, kontaktiert. Die zweite Hülsenbaugruppe kann zur Kontaktierung andererseits mit dem Datenhandhabungssystem weitere Außenkontakte aufweisen, die unten näher beschrieben werden.

Die erste Hülsenbaugruppe kann als eine Baugruppe aufgefasst werden, welche im wesentlichen Hülsenform aufweist und die aus einem oder mehreren Elementen oder Teilen gebildet ist, insbesondere aus zwei Teilen gebildet ist, welche miteinander fest verbunden sind. Die erste Hülsenbaugruppe ermöglicht somit über das Innengewinde auf das Außengewinde des Ankerendes aufgeschraubt zu werden, um den Adapter mit dem Anker außerhalb des Feststoffes mechanisch zu verbinden.

Die zweite Hülsenbaugruppe kann als eine Baugruppe aus einem oder mehreren Elementen oder Bauteilen, insbesondere drei Bauteilen, aufgefasst werden, welche zumindest ein hülsenförmiges Element bzw. hülsenförmiges Bauteil aufweist. Die zweite Hülsenbaugruppe kann insbesondere zumindest zwei elektrische Anschlüsse aufweisen, um zum Beispiel zwei Messsignalleitungen des Sensors über die elektrischen Kontaktbereiche des Sensors auf dem Endteil des Ankers zu kontaktieren.

Der Anker kann einen nicht in den Feststoff einzubringenden Endteil, insbesondere eine Meißelform oder eine sich verjüngende Form oder eine Keilform, aufweisen, welcher an zwei zulaufenden Meißelflächen oder Keilflächen die (mindestens zwei) elektrische Kontaktbereiche des Sensors aufweist. Das sich verjüngende Ende oder meißelförmige Ende des Ankers kann, wenn der Adapter mit dem Anker verbunden ist, in den Innenraum der zweiten Hülsenbaugruppe hineinragen und innerhalb des Innenraums so angeordnet sein, dass die elektrischen Kontaktbereiche des Sensors die elektrischen Anschlüsse der zweiten Hülsenbaugruppe elektrisch kontaktieren.

Wenn die erste Hülsenbaugruppe relativ zu der zweiten Hülsenbaugruppe in einem an dem Anker nicht installierten Zustand rotierbar ist, so kann die zweite Hülsenbaugruppe korrekt ausgerichtet sein, so dass die elektrischen Kontaktbereiche des Sensors die elektrischen Anschlüsse der zweiten Hülsenbaugruppe elektrisch kontaktieren und auch so, dass das verjüngende Ende oder meißelförmige Ende des Ankers in die Ausnehmung eines Führungselements gleiten kann bzw. passt, was unten näher beschrieben wird.

Wenn der Innenraum, in an dem Anker installierten Zustand, gegen das Umgebungsmedium abgedichtet ist, kann sichergestellt werden, dass eine zuverlässige elektrische Kontaktierung zwischen den Kontaktbereichen des Sensors und den elektrischen Anschlüssen der Hülsenbaugruppe gewährleistet ist, ohne dass Staub, Feuchtigkeit oder andere Umgebungseinflüsse eine Kontaktierung verschlechtern würden. Um eine Abdichtung gegen das Umgebungsmedium zu ermöglichen, kann es erforderlich sein, den Anker fest auf den Endteil des Ankers aufzuschrauben, insbesondere so weit, dass eine Verpressung einer Dichtung, die unten weiter beschrieben wird, erreicht ist.

Der Adapter kann zusätzlich als Halterung für verschiedene Typen von Datenhandhabungssystemen, ausgebildet sein. Das Datenhandhabungssystem kann zum Beispiel ein Datenübertragungssystem und/oder Datenauswertesystem umfassen. Zum Beispiel kann das Datenhandhabungssystem ein drahtloses Datenübertragungssystem umfassen und kann ausgebildet sein, die von dem Sensor erhaltenen Messsignale drahtlos an ein weiteres Auswertesystem zu übermitteln. Der Adapter kann datenhandhabungssystem-seitig eine mechanische und/oder elektrische Schnittstelle aufweisen, um verschiedene Arten von Datenhandhabungssystemen mit dem Adapter verbinden zu können.

Es können verschiedene Adapter mit verschiedenen Innengewindedurchmessern der ersten Hülsenbaugruppe für Anker mit verschiedenen jedoch zum jeweiligen Innendurchmessers des Adapters passenden Außengewindedurchmessern bereitgestellt werden. Eine (gleiche) zweite Hülsenbaugruppe kann zum Beispiel mit verschiedenen ersten Hülsenbaugruppen verbunden werden, um passende Adapter für verschiedene Ankeraußengewindedurchmesser bereitzustellen. Gemäß einer Ausführungsform der vorliegenden Erfindung, ist der Adapter derart ausgebildet, dass die erste und/oder die zweite Hülsenbaugruppe rundum, insbesondere dem Medium der Umgebung gegenüber dicht, verschlossen ist, wobei insbesondere die zweite Hülsenbaugruppe an einer äußeren Stirnfläche, insbesondere dem Medium der Umgebung gegenüber dicht, verschlossen ist, wobei die äußere Stirnfläche der zweiten Hülsenbaugruppe für eine Kontaktierung mit dem Datenhandhabungssystem vorgesehen ist; und/oder wobei in dem an dem Anker installierten Zustand der Endteil des Ankers innerhalb des Innenraums der zweiten Hülsenbaugruppe angeordnet ist.

Dadurch kann verhindert werden, dass Umgebungsmaterial, wie zum Beispiel Feuchtigkeit, Staub, Gesteinsbrocken, Erde, Sand in den Innenraum der zweiten Hülsenbaugruppe eindringen, was die Zuverlässigkeit einer elektrischen Kontaktierung gefährden könnte. Die zweite Hülsenbaugruppe kann über die äußere Stirnfläche in axialer Richtung abgeschlossen, insbesondere umgebungsdicht verschlossen sein. Die äußere Stirnfläche kann zum Beispiel zwei Kontaktierungsflächen oder -bereiche aufweisen, die mit den elektrischen Anschlüssen der zweiten Hülsenbaugruppe verbunden sind und die ermöglichen, die elektrischen Anschlüsse elektrisch mit einem Datenhandhabungssystem zu verbinden. Damit ist eine zuverlässige Ableitung von Messsignalen des Sensors an das Datenhandhabungssystem ermöglicht.

Die zweite Hülsenbaugruppe kann zum Beispiel zur mechanischen Verbindung mit dem Datenhandhabungssystem im Wesentlichen eine Zylinder- oder Kegelstumpfform aufweisen, wobei an der äußeren Stirnfläche zwei oder mehr Kontaktstellen vorgesehen sind. Die zweite Hülsenbaugruppe kann zum Beispiel auf einer Mantelfläche eine Profilierung aufweisen, die eine Führung und/oder Verriegelung mit dem Datenhandhabungssystem ermöglichen kann, wie unten weiter im Detail erläutert wird.

Gemäß einer Ausführungsform der vorliegenden Erfindung weist der Adapter ferner eine zwischen der ersten Hülsenbaugruppe und der zweiten Hülsenbaugruppe angeordnete Dichtung zum Abdichten des Innenraums in dem an dem Anker installierten Zustand auf.

Die Dichtung kann zum Beispiel als ein Dichtungsring (z.B. O-Ring) ausgebildet sein, aus einem elastischen Material wie etwa Gummi. In einem zusammengebauten Zustand des Adapters (umfassend die erste Hülsenbaugruppe und die zweite Hülsenbaugruppe) muss die Dichtung nicht zwischen der ersten Hülsenbaugruppe und der zweiten Hülsenbaugruppe verpresst sein. Erst wenn der zusammengebaute Adapter auf den Endteil des Ankers aufgeschraubt ist, erfolgt eine Verpressung des Dichtungsringes zwischen der ersten Hülsenbaugruppe und der zweiten Hülsenbaugruppe und somit Abdichtung. Die Abdichtung kann mittels einer in Umfangsrichtung umlaufende Dichtung in Ringform erfolgen. Damit kann eine zuverlässige Abdichtung gewährleistet werden.

Gemäß einer Ausführungsform der vorliegenden Erfindung weist die erste Hülsenbaugruppe auf: ein Hülsenteil mit Innengewinde; einen gestuften Haltering zum Halten der zweiten Hülsenbaugruppe, wobei für einen Zusammenbau des Adapters das Hülsenteil und der Haltering vor dem Anbringen an den Anker verbunden werden.

Das Innengewinde des Hülsenteils der ersten Hülsenbaugruppe ist größenmäßig derart ausgebildet, dass es auf das Außengewinde des Endteils des Ankers aufgeschraubt werden kann. Wenn das Hülsenteil der ersten Hülsenbaugruppe und der Haltering verbunden sind, ist die zweite Hülsenbaugruppe mit der ersten Hülsenbaugruppe verbunden, insbesondere locker verbunden, die erste und zweite Hülsenbaugruppe können jedoch relativ zueinander verdreht werden (um ihre jeweiligen axialen Richtungen oder Längsrichtungen). Die Verbindung des Hülsenteils der ersten Baugruppe mit dem Haltering kann zum Beispiel durch Verpressung, Verklebung und/oder Verschraubung und/oder Vernietung oder ähnliches erfolgen.

Gemäß Ausführungsformen der vorliegenden Erfindung muss nicht zwingend in dem Hülsenteil und dem gestuften Haltering der ersten Hülsenbaugruppe eine Stufenstirnfläche vorgesehen sein. Es könnten auch Gewinde vorgesehen sein und die beiden Teile könnten über eine Presspass- oder Steckverbindung, zum Beispiel vorzugsweise mit konischem (kegelstumpfförmigen) Endteil von dem Hülsenteil und einer konischen (kegelstumpfförmigen) Öffnung des Halterings vorhanden sein. Die Endgestalt des Ankers, das heißt die Geometrie am Endteil des Ankers, und die Form bzw. Geometrie der Ausnehmung müssen im Wesentlichen so zueinander passen, dass sie im zusammengebauten Zustand gegeneinander nicht verdreht oder verschoben werden können. Dabei werden zumindest zwei der am Anker befindlichen Sensoranschlüsse oder Anschlussbereiche direkt an zumindest zwei der Kontakte im Adapter vorzugsweise federelastisch gepresst.

Die Steigung des Innengewindes der ersten Hülsenbaugruppe bestimmt die Einbringung des Ankerendes in die Ausnehmung des Führungselements mit den Metall(Feder)-Kontakten der Metallelemente. Grundsätzlich können die Metallelemente auch durch nichtmetallische leitfähige Elemente mit Federkraft ersetzt werden.

Die Orientierung der Kontakte auf der Stirnfläche des Führungselements nach dem Anziehen dieses Mutterteils (des Adapters) auf den Schraubteil des Ankers ist nicht immer gleich. Diese hängt unter anderem von dem Anpressdruck an den Dichtring ab. Eine Kodierung am Außenmantel des Hülsenteils der zweiten Hülsenbaugruppe wäre eine Möglichkeit, das Gehäuse des Datenhandhabungssystems derart auszurichten, dass die dort befindlichen Gegenkontakte exakt zu den Metallelementen ausgerichtet sind (zum Beispiel Nase-Führung, Bajonettverschluss oder ähnliches). Statt eines Verklebens kann auch ein Presspasssitz oder -gewinde zur Anwendung kommen. Die Ausnehmungen für die Metallelemente am Führungselement können auch Gegenstrukturen an der Innenmantelfläche des Hülsenteils aufweisen, die beim Zusammenbau in die Ausnehmungen mit den Metallelementen eingreifen und die Metallelemente auch in die Ausnehmung drücken.

Durch geeignete Maßnahmen beim Zusammenbau wird die Orientierung mit dem Verriegeln exakt an die Erfordernisse bzw. Lage der elektrischen Anschlüsse des Datenhandhabungssystems angepasst. Der Sensor kann auch im Umfeld vom Anker angeordnet sein, und das Gewinde kann auch nur am äußeren Ende des Ankers vorhanden sein. Die leitfähige Tinte kann selbst der Sensor sein oder Signale anderer Sensoren übertragen.

Gemäß einer Ausführungsform der vorliegenden Erfindung ist das Hülsenteil an einem Außenmantelflächenbereich mit dem Haltering an einem Innenmantelflächenbereich, insbesondere bei einem ersten Bereich eines ersten Innendurchmessers, verbunden, insbesondere dicht verklebt. Somit kann eine zuverlässige Verbindung erreicht werden und in einfacher Weise erreicht werden. Zusätzlich oder alternativ kann eine Verpressung, Verschraubung oder Vernietung vorgesehen sein.

Gemäß einer Ausführungsform der vorliegenden Erfindung weist die zweite Hülsenbaugruppe auf: ein gestuftes Hülsenteil, das den Innenraum entlang eines Umfanges materialdicht umgibt; ein Führungselement mit, vorzugsweise keil- oder meißelförmiger, Ausnehmung, zum Führen eines, vorzugsweise keil- oder meißelförmigen, Endes des Ankers; Metallelemente, die mit dem Führungselement verspannt sind und die elektrische Anschlüsse innerhalb der Ausnehmung zur Kontaktierung mit den Kontaktbereichen des Sensors am Anker bereitstellen.

Das Führungselement kann zum Beispiel im Wesentlichen zylinder- oder kegelstumpfförmig sein (wenn die Ausnehmung weggedacht ist). Das Führungselement kann innerhalb des gestuften Hülsenteils angeordnet sein und mit diesem materialdicht verbunden sein, insbesondere verklebt sein. Die Metallelemente können zumindest teilweise in die Ausnehmung hineinragen und/oder können auch in Längsrichtung um das Führungselement herumgreifen, um zum Beispiel Kontaktflächen auf einer äußeren Stirnseite der zweiten Hülsenbaugruppe bereitzustellen.

Gemäß einer Ausführungsform der vorliegenden Erfindung stellt jedes der Metallelemente, insbesondere zwei Metallelemente, sowohl den elektrischen Anschluss innerhalb der Ausnehmung zur Kontaktierung mit den Kontaktbereichen des Sensors am Anker bereit, als auch, insbesondere an einer Stirnaußenfläche der zweiten Hülsenbaugruppe ein Kontaktierungsfeld für einen jeweiligen Kontakt des Datenhandhabungssystems bereit.

Gemäß einer Ausführungsform der vorliegenden Erfindung ist das Führungselement an einem Teil seiner Außenmanteloberfläche mit dem gestuften Hülsenteil an einem Innenmanteloberflächenbereich verbunden, insbesondere dicht verklebt. Vor der Verbindung insbesondere dichten Verklebung werden die Metallelemente mit dem Führungselement verspannt bzw. in dieses eingesetzt, so dass Teile der Metallelemente als elektrische Anschlüsse innerhalb der Ausnehmung dienen können.

Gemäß einer Ausführungsform der vorliegenden Erfindung weist das Führungselement an einem oder mehreren anderen Teilen der Außenmanteloberfläche, insbesondere entlang einer Längsrichtung verlaufende, eine oder mehrere Kerbe(n) und/oder Vertiefung(en) und/oder Ausnehmung(en) zum Aufnehmen von Abschnitten der Metallelemente auf und/oder zum Führen des Führungselementes im gestuften Hülsenteil in axialer Richtung, insbesondere vor der Verklebung dieser beiden Teile; und/oder wobei die Metallelemente bis zu einer Stirnfläche des Führungselements umgreifen, dort nach außen exponiert sind und Kontakte zum Kontaktieren mit dem Datenhandhabungssystem bilden.

Die Profilierung an Teilen der Außenmanteloberfläche des Führungselements kann ermöglichen, dass die Metallelemente an einer Außenoberfläche versenkt, das heißt nicht herausragend verspannt bzw. verbunden werden können, so dass das Führungselement zusammen mit den eingesetzten Metallelementen in das gestufte Hülsenteil eingeschoben werden kann und mit diesem dann verbunden werden kann, insbesondere an der Außenmanteloberfläche verklebt werden kann. Somit kann auf einfache Weise eine materialdichte Verklebung erreicht werden.

Gemäß einer Ausführungsform der vorliegenden Erfindung ist der Adapter derart ausgebildet, dass der Haltering der ersten Hülsenbaugruppe einen ersten Bereich eines ersten Innendurchmessers und einen zweiten Bereich eines zweiten Innendurchmessers, der kleiner ist als der erste Innendurchmesser, aufweist, zwischen denen eine Stufenstirnfläche liegt, wobei das Hülsenteil der zweiten Hülsenbaugruppe einen ersten Bereich eines ersten Außendurchmessers und einen zweiten Bereich eines zweiten Außendurchmessers, der kleiner ist als der erste Außendurchmesser, aufweist zwischen denen eine Stufenstirnfläche liegt, wobei zwischen der Stufenstirnfläche des Halteringes der ersten Hülsenbaugruppe und der Stufenstirnfläche des Hülsenteils der zweiten Hülsenbaugruppe die Dichtung angeordnet ist und in dem an dem Anker installierten Zustand dichtend verpresst ist.

Somit kann eine einfache Verbindung der ersten Hülsenbaugruppe mit der zweiten Hülsenbaugruppe erreicht werden und eine materialdichte Verbindung kann gewährleistet werden. Wenn der Adapter an dem Anker verschraubt ist, können auf die Stufenstirnfläche des Halterings der ersten Hülsenbaugruppe und die Stufenstirnfläche des Hülsenteils der zweiten Hülsenbaugruppe entgegengesetzt gerichtete Kräfte ausgeübt werden, welche somit die Dichtung verpressen und somit eine materialdichte Verbindung bewirken.

Gemäß einer Ausführungsform der vorliegenden Erfindung ist der Adapter derart ausgebildet, dass die elektrischen Anschlüsse im Innenraum des Führungselements als federnde Anschlusskontaktzungen ausgeführt sind, die im an dem Anker installierten Zustand die Kontaktbereiche am Endteil des Ankers elektrisch kontaktieren; und/oder wobei das gestufte Hülsenteil der zweiten Hülsenbaugruppe und/oder das Führungselement der zweiten Hülsenbaugruppe und/oder das Hülsenteil der ersten Hülsenbaugruppe und/oder der Haltering der ersten Hülsenbaugruppe aus (insbesondere elektrisch isolierendem) Kunststoff der für Spritzguss und/oder additive Fertigung geeignet ist, insbesondere Thermoplaste, gefertigt ist und/oder im Wesentlichen Rotations- und/oder Spiegelsymmetrie aufweist.

Die federnden Anschlusskontaktzungen können in mit dem Anker fest verbundenen Zustand Verpressungskräfte zum Verpressen der Dichtung bereitstellen, wenn nämlich gegen diese federnde Anschlusskontaktzungen zum Beispiel meißelförmige Flächen an dem Endteil des Ankers anliegen und Kräfte ausüben. Durch die erwähnten Materialien kann eine kostengünstige und einfache Herstellung erreicht werden.

Gemäß einer Ausführungsform der vorliegenden Erfindung ist der Adapter derart ausgebildet, dass auf einer Mantelaußenoberfläche des gestuften Hülsenteils der zweiten Hülsenbaugruppe ein Profil und/oder Rille und/oder Vertiefung zur mechanischen Verriegelung und/oder Halterung mit dem Datenhandhabungssystem vorgesehen ist, insbesondere über Bajonettverschluss und/oder Schnappverschluss.

Die äußere Stirnfläche und/oder die Mantelaußenoberfläche der zweiten Hülsenbaugruppe kann so gebildet sein, dass mehrere verschiedene Datenhandhabungssysteme damit elektrisch und/oder mechanisch verbunden werden können. Die Kontaktfelder auf der äußeren Stirnfläche der zweiten Hülsenbaugruppe können ebenfalls derart angeordnet und dimensioniert sein, dass die verschiedenen Datenhandhabungssysteme damit elektrisch verbunden werden können. Die mechanische Verriegelung kann eine zuverlässige Arretierung des Datenhandhabungssystems (z.B. unter harschen Feldbedingungen) gewährleisten.

Gemäß einer Ausführungsform der vorliegenden Erfindung ist der Adapter derart ausgebildet, dass die Presskraft auf die Dichtung ausgeübt wird durch die von dem Endteil des Ankers zunächst auf die, insbesondere federelastische, elektrischen Anschlüsse mit geeigneter Federsteifigkeit der zweiten Hülsenbaugruppe ausgeübte Schubkraft und/oder infolge durch die schraubenförmige Bewegung der zweite Hülsenbaugruppe gegen die Dichtung zwischen erster und zweiter Hülsenbaugruppe; und/oder wobei insbesondere die Stauchung der Dichtung und die elastischen Verformungswege der vorzugsweise federelastischen Kontaktzungen der elektrischen Anschlüsse durch die Federsteifigkeit Gegenkräfte gegen den Anker zusammen bilden, durch das Drehmoment der Gewinde gegen die der Dichtung zugewandten Stirnflächen des Hülsenteiles und des Halterings. Somit kann sowohl eine zuverlässige elektrische Kontaktierung als auch eine zuverlässige Abdichtung ermöglicht werden.

Gemäß einer Ausführungsform der vorliegenden Erfindung ist ein System bereitgestellt, aufweisend: ein Feststoffankersystem, insbesondere Fels- oder Gesteins- oder Gebäudeankersystems, das einen Anker zum zumindest teilweisen Einbringen in den Feststoff und mindestens einen Sensor aufweist, wobei der Anker zumindest bei einem nicht in den Feststoff einzubringenden Endteil des Ankers ein Außengewinde und elektrische Kontaktbereiche des Sensors aufweist; einen Adapter gemäß einer der vorangehenden Ausführungsformen, insbesondere ein Datenhandhabungssystem aufweisend, wobei insbesondere das Feststoffankersystem über den Adapter mit dem Datenhandhabungssystem zumindest elektrisch, insbesondere auch mechanisch zur Halterung, verbunden ist.

Es soll verstanden werden, dass Merkmale, welche individuell oder in irgendeiner Kombination für einen Adapter erwähnt, beschrieben oder bereitgestellt sind, ebenso individuell oder in irgendeiner Kombination für ein System gemäß Ausführungsformen der vorliegenden Erfindung angewendet oder eingesetzt werden können, gemäß Ausführungsformen der vorliegenden Erfindung oder umgekehrt. Ebenso können derartige Merkmale individuell oder in irgendeiner Kombination für ein Verfahren zum Verbinden eines Feststoffankersystems mit einem Datenhandhabungssystem angewendet oder eingesetzt werden, gemäß Ausführungsformen der vorliegenden Erfindung oder umgekehrt.

Gemäß einer Ausführungsform der vorliegenden Erfindung ist das System derart ausgebildet, dass der zumindest eine Sensor des Feststoffankersystems einen Sensor oder mehrere Sensoren aus der Gruppe Dehnungssensor, Verformungssensor, Temperatursensor, Gassensor, Feuchtigkeitssensor, akustischer Sensor, optischer Sensor aufweist, und/oder wobei der Sensor insbesondere durch zumindest eine Leiterbahn, insbesondere aufgebrachte leitfähige Tinte, gebildet ist oder über zumindest eine Leiterbahn kontaktiert wird, die auf einer Außenoberfläche, insbesondere Ausnehmung und/oder Kerbe, des Ankers vorzugsweise in Längsrichtung aufgebracht ist, und/oder wobei Enden der Leiterbahnen mit den Kontaktbereichen auf dem Endteil des Ankers elektrisch verbunden sind und die Kontaktbereiche die Metallelemente oder elektrisch leitfähigen Elemente leitfähig berühren. Damit können verschiedene Eigenschaften des Feststoffes, insbesondere Gebirge oder Fels oder Gebäude, oder seiner Umgebung (flüssig oder gasförmig) detektiert und zuverlässig von dem Sensor zu dem Datenhandhabungssystem übertragen werden.

Der Sensor kann zum Beispiel ausgebildet sein, wie in EP 3 927 942 B1 ausgeführt ist. Gemäß WO 2021/028394 A1 kann ein verformbarer Leiter unter Benutzung einer Tintenkomposition hergestellt werden.

Gemäß einer Ausführungsform der vorliegenden Erfindung ist ein Verfahren eines zumindest elektrischen Verbindens eines Feststoffankersystems, insbesondere eines Fels- oder Gesteins- oder Gebäudeankersystems, mit einem Datenhandhabungssystem bereitgestellt, wobei das Feststoffankersystem einen Anker zum zumindest teilweisen Einbringen in den Feststoff und mindestens einen Sensor aufweist, wobei der Anker zumindest bei einem nicht in den Feststoff einzubringenden Endteil des Ankers ein Außengewinde und elektrische Kontaktbereiche des Sensors aufweist, wobei das Verfahren aufweist: Bereitstellen eines Adapters, der eine erste Hülsenbaugruppe mit Innengewinde und eine zweite Hülsenbaugruppe aufweist, die elektrische Anschlüsse exponiert in einem Innenraum der zweiten Hülsenbaugruppe aufweist, insbesondere Drehausrichten der ersten Hülsenbaugruppe relativ zu der zweiten Hülsenbaugruppe in einem an dem Anker nicht installierten Zustand; Aufschrauben des Innengewindes der ersten Hülsenbaugruppe auf das Außengewinde des Ankers, insbesondere vom nicht in den Feststoff einzubringenden Endteil des Ankers her, wobei der Innenraum im mit dem Anker verschraubten Zustand gegen das Umgebungsmedium abgedichtet ist; Kontaktieren der elektrischen Kontaktbereiche auf dem Anker mit den elektrischen Anschlüssen des Adapters innerhalb des Innenraums der zweiten Hülsenbaugruppe.

Das Verfahren kann mittels eines Adapters gemäß einer Ausführungsform der vorliegenden Erfindung durchgeführt werden.

Weitere Vorteile und Merkmale der vorliegenden Erfindung ergeben sich aus der folgenden beispielhaften Beschreibung derzeit bevorzugter Ausführungsformen, auf die die Erfindung nicht beschränkt ist.

### Kurze Beschreibung der Zeichnung

Fig. 1 zeigt in einer perspektivischen, exemplarischen Darstellung ein System gemäß einer Ausführungsform der vorliegenden Erfindung;
Fig. 2 zeigt in einer Explosionsdarstellung einen Adapter gemäß einer Ausführungsform der vorliegenden Erfindung;
Fig. 3A bis 3E zeigen verschiedene Ansichten eines vollständig zusammengebauten Adapters gemäß einer Ausführungsform der vorliegenden Erfindung;
Fig. 4A und 4B zeigen Querschnittsansichten eines Adapters gemäß einer Ausführungsform der vorliegenden Erfindung, und
Fig. 5A und 5B zeigen ein System in einer Querschnittsansicht bzw. in einer Seitenansicht gemäß einer Ausführungsform der vorliegenden Erfindung.

### Detaillierte Beschreibung

Das in **Fig. 1** in einer dreidimensionalen Darstellung illustrierte System 10 weist ein Feststoffankersystem 11 auf, das einen Anker 12 und mindestens einen Sensor 13 (hier in den Führungsnuten aufgebrachte leitfähige Tinte) aufweist, wobei der Anker 12 zumindest bei einem nicht in den Feststoff einzubringenden Endteil 14 ein Außengewinde 15, welches hier durch die Führungsnuten unterbrochen ist, und elektrische Kontaktbereiche 16 des Sensors 13 aufweist. Das System 10 weist ferner einen Adapter 20 gemäß einer Ausführungsform einer vorliegenden Erfindung auf, sowie ein Datenhandhabungssystem 30, wobei das Feststoffankersystem 11 über den Adapter 20 mit dem Datenhandhabungssystem 30 zumindest elektrisch verbunden ist.

In Fig. 1 ist das System in einem nicht-installierten Zustand illustriert, in dem der Adapter 20 noch nicht auf den Endteil 14 des Ankers 12 aufgeschraubt ist und in dem auch das Datenhandhabungssystem 30 noch nicht mit dem Adapter 20 verbunden ist. Der Adapter hat insbesondere eine erste Seite 21, mit der er mit dem Anker 12 verschraubt werden kann, und eine zweite Seite 22, über welche er mit dem Datenhandhabungssystem 30 verbunden werden kann.

Der in **Fig. 2** in einer Explosionsdarstellung illustrierte Adapter 20 weist eine erste Hülsenbaugruppe 23 mit einem Innengewinde 24 zum Aufschrauben auf das Außengewinde 15 (siehe Fig. 1) des Ankers 12 auf, insbesondere in dem nicht in den Feststoff einzubringenden Endteil 14 des Ankers 12. Der Adapter weist ferner eine zweite Hülsenbaugruppe 25 auf, die elektrische Anschlüsse 26 exponiert in einem Innenraum 27 der zweiten Hülsenbaugruppe 25 aufweist, um in einem an dem Anker 12 installierten Zustand die elektrischen Kontaktbereiche 16 auf dem Anker 12 zu kontaktieren. Die erste Hülsenbaugruppe 23 und die zweite Hülsenbaugruppe 25 sind relativ zueinander in einem an dem Anker 12 nicht installierten Zustand rotierbar und der Innenraum 27 ist in einem an dem Anker installierten Zustand gegen das Umgebungsmedium abgedichtet. Der abgedichtete Innenraum 27 ist in einem vollständig zusammengebauten Zustand des Adapters 20 gebildet. Wie bereits aus Fig. 2 ersichtlich ist, ist die erste und auch die zweite Hülsenbaugruppe 23, 25 rundum materialdicht gegen das Umgebungsmedium verschlossen.

In **Fig. 3A** ist der Adapter 20 im zusammengebauten Zustand von der zweiten Seite 22 her dargestellt, in **Fig. 3B** in einer dreidimensionalen Darstellung, in der **Fig. 3C** in einer Seitenansicht dargestellt, in der **Fig. 3D** in einer dreidimensionalen Darstellung die erste Seite 21 illustrierend und in der **Fig. 3E** von der ersten Seite 21 her illustriert.

Auf der zweiten Seite 22, wie in Fig. 3A und 3B illustriert, weist die zweite Hülsenbaugruppe 25 eine Stirnfläche 47 auf, insbesondere eine Stirnfläche 47 eines Führungselements 1, wobei an der Stirnfläche 47 Kontaktfelder 28 zum Kontaktieren mit dem Datenhandhabungssystem 30 gebildet sind.

In Fig. 3D ist das Innengewinde 24 der ersten Hülsenbaugruppe 23 erkennbar.

In Fig. 3E sind von der ersten Seite 21 her die elektrischen Kontaktbereiche 26 exponiert in dem Innenraum 27 der zweiten Hülsenbaugruppe 25 zu erkennen.

Wie zum Beispiel aus Fig. 2 ersichtlich ist, weist der Adapter 20 ferner eine zwischen der ersten Hülsenbaugruppe 23 und der zweiten Hülsenbaugruppe 25 angeordnete Dichtung 5 auf, zum Abdichten des Innenraums 27 in dem an dem Anker 12 installierten Zustand (siehe Fig. 5A und 5B).

Die erste Hülsenbaugruppe 23 weist ein Hülsenteil 4 mit dem Innengewinde 24 auf, sowie einen gestuften Haltering 6 zum Halten der zweiten Hülsenbaugruppe 25, wobei für einen Zusammenbau des Adapters 20 das Hülsenteil 4 und der Haltering 6 vor dem Anbringen an den Anker 12 verbunden werden. Insbesondere kann das Hülsenteil 4 an einem Außenmantelflächenbereich 29 mit dem Haltering 6 an einem Innenmantelflächenbereich 31 dicht verklebt werden (siehe Fig. 2).

Die zweite Hülsenbaugruppe 25 weist ein insbesondere gestuftes Hülsenteil 3 auf, das den Innenraum 27 entlang eines Umfangs materialdicht umgibt. Die zweite Hülsenbaugruppe 25 weist ferner ein Führungselement 1 mit vorzugsweise keil- oder meißelförmiger Ausnehmung 32 zum Führen eines vorzugsweise keil- oder meißelförmigen Endes 33 des Ankers 12 auf. Ferner weist die zweite Hülsenbaugruppe zwei elektrisch leitfähige Elemente, vorzugsweise Metallelemente 2 auf, die mit dem Führungselement 1 verspannt sind und die elektrischen Anschlüssen 26 innerhalb der Ausnehmung 32 zur Kontaktierung mit den Kontaktbereichen 16 des Sensors im Anker 12 bereitstellen.

Eine Mantelaußenoberfläche 44 des gestuften Hülsenteils 3 der zweiten Hülsenbaugruppe 25 weist ein Profil und/oder Rille 45 zur mechanischen Verriegelung und/oder Halterung mit dem Datenhandhabungssystem 30 auf.

Das Führungselement 1 ist an einem Teil seiner Außenmanteloberfläche 34 mit dem gestuften Hülsenteil 3 an einem Innenmanteloberflächenbereich 35 dicht verbunden, vorzugsweise verklebt. Das Führungselement 1 weist an zwei Teilen der Außenmanteloberfläche 34 Vertiefungen bzw. Kerben 36 auf, zum Aufnehmen von Abschnitten der elektrisch leitfähigen Elemente oder Metallelemente 2.

Der Haltering 6 der ersten Hülsenbaugruppe 23 weist einen ersten Bereich 37 eines ersten Innendurchmessers d1 und einen zweiten Bereich 38 eines zweiten Innendurchmessers d2 auf, der kleiner ist als der erste Innendurchmesser d1, zwischen denen eine Stufenstirnfläche 39 liegt. Das Hülsenteil 3 der zweiten Hülsenbaugruppe 25 weist einen ersten Bereich 40 eines ersten Außendurchmessers D1 und einen zweiten Bereich 41 eines zweiten Außendurchmessers D2 auf, der kleiner ist als der erste Außendurchmesser D1, zwischen denen eine Stufenstirnfläche 42 liegt.

Zwischen der Stufenstirnfläche 39 des Halterings 6 der ersten Hülsenbaugruppe 23 und der Stufenstirnfläche 42 des Hülsenteils 3 der zweiten Hülsenbaugruppe 25 ist die Dichtung 5 angeordnet und in dem an dem Anker 12 installierten Zustand dichtend verpresst.

Die elektrischen Anschlüsse 26 im Innenraum 27 des Führungselements 1 sind als federelastische Anschlusskontaktzungen ausgeführt, die im an dem Anker 12 installierten Zustand die Kontaktbereiche 16 am Endteil 14 bzw. 33 des Ankers elektrisch kontaktieren.

**Fig. 4A und 4B** (Ausschnitt B aus Fig. 4A) illustrieren in einer Schnittseitenansicht einen Adapter 20, gemäß einer Ausführungsform der vorliegenden Erfindung, zum Beispiel den in den Fig. 1, 2, 3 illustrierten Adapter in einem zusammengebauten Zustand. Aus Fig. 4B ist ersichtlich, dass der Dichtring 5 zwischen der Stufenstirnfläche 39 des gestuften Halterings 6 und der Stufenstirnfläche 42 des Hülsenteils 3 der zweiten Hülsenbaugruppe 25 angeordnet ist und dort verpresst ist, um den Innenraum 27 materialdicht abzudichten. 46 bezeichnet ein Klebemittel zum Verbinden von Hülsenteil 4 und Haltering 6 als Beispiel einer möglichen dauerhaften Verbindung.

**Fig. 5A und 5B** illustrieren in einer Seitenschnittansicht bzw. Seitenansicht ein Feststoffankersystem 11, wie es mit dem Adapter 20 in einem installierten Zustand verbunden ist. Der Endteil 33 des Ankers 12 ist in dem am Anker installierten Zustand innerhalb des Innenraums 27 des Führungselements 1 bzw. der zweiten Hülsenbaugruppe 25 angeordnet und kontaktiert mit seinen Kontaktbereichen 16 die federelastische Anschlusskontaktzungen 26 der Metallelemente 2. An der äußeren Stirnfläche 47 des Führungselements 1 sind die Enden der Metallelemente bzw. elektrisch leitfähigen Elemente 2 herumgeführt, um elektrische Kontaktfelder 28 zur Kontaktierung mit dem (nicht illustrierten) Datenhandhabungssystem 30 bereitzustellen.

In der illustrierten Ausführungsform weist das Feststoffankersystem den Anker 12 mit einem Dehnungssensor 13 auf, wobei der Dehnungssensor 13 durch eine Leiterbahn 43 gebildet ist, insbesondere aufgedruckte Tinte. In anderen Ausführungsformen kann eine Leiterbahn 43 als elektrische Verbindungsbahn verwendet werden, um zum Beispiel Sensorsignale eines anderen Sensors, der nicht direkt am Anker angebracht, sondern räumlich davon getrennt sein kann, zu ermöglichen.

Um den Adapter 20 auf das bzw. an dem Feststoffankersystem 11 zu installieren, kann ein Verfahren zum Verbinden des Feststoffankersystems mit einem Datenhandhabungssystem durchgeführt werden. Dabei wird das Innengewinde 24 der ersten Hülsenbaugruppe 23 auf das Außengewinde 15 des Ankers aufgeschraubt, wobei der Innenraum 27 im mit dem Anker 12 verschraubten Zustand gegen das Umgebungsmedium abgedichtet ist. Ferner werden die elektrischen Kontaktbereiche 16 auf dem Anker 12 mit den elektrischen Anschlüssen 26 des Adapters innerhalb des Innenraums 27 der zweiten Hülsenbaugruppe 25 kontaktiert.

Um die zweite Hülsenbaugruppe 25 zu bilden, können die Metallelemente oder elektrisch leitfähigen Elemente 2 in das Führungselement 1 in den dafür vorgesehenen Aussparungen 36 eingehängt werden. Danach kann das Hülsenteil 3 mit dem Führungselement 1, das die Metallelemente oder elektrisch leitfähigen Elemente 2 enthält, verbunden, vorzugsweise verklebt oder verpresst werden.

Um die erste Hülsenbaugruppe 23 zu bilden, werden das Hülsenteil 4 der ersten Hülsenbaugruppe 23 mit gestuftem Haltering 6 verbunden, vorzugsweise ebenfalls verklebt oder verpresst. Die zweite Hülsenbaugruppe 25 bleibt in der Achsrichtung im Rahmen des nicht durch den Außenmantelbereiches 29 von Hülsenbauteil 4 eingenommen Teil des Bereiches 37 und auch um die Achse rotierbar frei beweglich bis durch Aufschrauben der ersten Hülsenbaugruppe auf den Anker 12 die erste Hülsenbaugruppe 23 richtig ausgerichtet ist und anschließend durch Druck auf die Dichtung 5 der Adapter 20 abgedichtet und fixiert wird. Die Kontakte an der Stirnseite außen, das heißt die Kontakte 28 auf der Stirnseite 47 zum Beispiel (siehe Fig. 3B oder Fig. 4A), werden mittels Dichtung und Datenhandhabungssystem gesondert abgedichtet.

Ausführungsformen der vorliegenden Erfindung ermöglichen eine Verwendung von Felsankern mit aufgedrucktem Sensor und einem Modul zur Datenerfassung einer geeigneten Signalverbindung und die Montage eines Moduls der Datenaufzeichnung und Datenübertragung. Die Verbindung muss den hohen mechanischen und witterungsabhängigen Belastungen im Bergbau zuverlässig über mehrere Jahre standhalten. Die Signalverbindung ist gegen Feuchtigkeit, Staub und Chemikalien geschützt. Ferner bieten Ausführungsformen der vorliegenden Erfindung eine Flexibilität bezüglich der verschiedenen Durchmesser der Felsanker durch eine entsprechende Anpassung des Innengewindes und allenfalls weiterer Dimensionen des Adapters. Ausführungsformen der vorliegenden Erfindung stellen Adapter zwischen Felsanker und unterschiedlichen Datenhandhabungsmodulen bereit. Der Adapter kann entsprechend den Durchmessern und dem Gewinde der Anker ohne größere Designänderungen produziert werden. Die Verbindung zum Datenauswertungs- bzw. Handhabungsmodul kann, wenn möglich, beibehalten werden und kann verschiedenen Herstellern von Datenübertragungseinheiten als Vorgabe dienen.

Der Adapter kann aus maximal sieben bis acht Teilen aufgebaut werden, die zum Beispiel durch Verklebung zusammengefügt werden. Als Materialien kann z.B. nur Kunststoff, bevorzugt ABS, und zwei Stück leitende Kontakte verwendet werden, wobei die Teile durch Verkleben zusammengefügt werden können. Die Kontaktherstellung zwischen dem Sensor und dem Modul kann vom Adapter ohne zusätzlichen Arbeitsschritt hergestellt werden. Dafür sind das Ende des Ankers (Meißelform) und die Kontaktflächen im Adapter (negativ) auf die Produktion des Felsankers angepasst.

Es wird angemerkt, dass der Begriff "aufweisen" nicht andere Elemente ausschließt und dass das "ein" nicht eine Mehrzahl ausschließt. Auch können Elemente, die in Zusammenhang mit unterschiedlichen Ausführungsbeispielen beschrieben sind, kombiniert werden. Es sollte auch angemerkt werden, dass Bezugszeichen in den Ansprüchen nicht als den Schutzbereich der Ansprüche beschränkend ausgelegt werden sollen.

## Patentansprüche

1. Adapter (20) zum zumindest elektrischen Verbinden eines Feststoffankersystems (11), insbesondere eines Fels- oder Gesteins- oder Gebäudeankersystems, mit einem Datenhandhabungssystem (30), wobei das Feststoffankersystem (11) einen Anker (12) zum zumindest teilweisen Einbringen in den Feststoff und mindestens einen Sensor (13) aufweist, wobei der Anker zumindest bei einem nicht in den Feststoff einzubringenden Endteil (14) des Ankers (12) ein Außengewinde (15) und elektrische Kontaktbereiche (16) des Sensors (13) aufweist, wobei der Adapter aufweist:
eine erste Hülsenbaugruppe (23) mit Innengewinde (24) zum Aufschrauben auf das Außengewinde (15) des Ankers (12), insbesondere vom nicht in den Feststoff einzubringenden Endteil des Ankers her;
eine zweite Hülsenbaugruppe (25), die elektrische Anschlüsse (26) exponiert in einem Innenraum (27) der zweiten Hülsenbaugruppe (25) aufweist, um in einem an dem Anker installierten Zustand die elektrischen Kontaktbereiche (16) auf dem Anker (12) zu kontaktieren;
wobei die erste Hülsenbaugruppe (23) relativ zu der zweiten Hülsenbaugruppe (25) in einem an dem Anker nicht installierten Zustand rotierbar ist und wobei der Innenraum (27) im an dem Anker installierten Zustand gegen das Umgebungsmedium abgedichtet ist,
wobei insbesondere in dem an dem Anker installierten Zustand der Anker (12) mit der ersten Hülsenbaugruppe (23) verschraubt ist.

2. Adapter gemäß dem vorangehenden Anspruch,
wobei die erste und/oder die zweite Hülsenbaugruppe (23, 25) rundum, insbesondere gegen das Umgebungsmedium dicht, verschlossen ist, wobei insbesondere die zweite Hülsenbaugruppe (25) an einer äußeren Stirnfläche (47), insbesondere gegen das Umgebungsmedium dicht, verschlossen ist, wobei die äußere Stirnfläche der zweiten Hülsenbaugruppe für eine Kontaktierung (28) mit dem Datenhandhabungssystem (30) vorgesehen ist; und/oder
wobei in dem an dem Anker installierten Zustand der Endteil (33) des Ankers (12) innerhalb des Innenraums (27) der zweiten Hülsenbaugruppe (25) angeordnet ist.

3. Adapter gemäß einem der vorangehenden Ansprüche, ferner aufweisend eine zwischen der ersten Hülsenbaugruppe (23) und der zweiten Hülsenbaugruppe (25) angeordnete Dichtung (5) zum Abdichten des Innenraums (27) in dem an dem Anker installierten Zustand.

4. Adapter gemäß einem der vorangehenden Ansprüche, wobei die erste Hülsenbaugruppe aufweist:
ein Hülsenteil (4) mit Innengewinde (24);
einen gestuften Haltering (6) zum Halten der zweiten Hülsenbaugruppe (25),
wobei für einen Zusammenbau des Adapters das Hülsenteil (4) und der Haltering (6) vor dem Anbringen an den Anker verbunden werden.

5. Adapter gemäß dem vorangehenden Anspruch, wobei das Hülsenteil (4) an einem Außenmantelflächenbereich (29) mit dem Haltering (6) an einem Innenmantelflächenbereich (31), insbesondere bei einem Teil des ersten Bereiches (37) eines ersten Innendurchmessers (d1), verbunden, insbesondere dicht verklebt ist.

6. Adapter gemäß einem der vorangehenden Ansprüche, wobei die zweite Hülsenbaugruppe aufweist:
ein gestuftes Hülsenteil (3), das den Innenraum (27) entlang eines Umfanges materialdicht umgibt;
ein Führungselement (1) mit, vorzugsweise keil- oder meißelförmiger, Ausnehmung (32), zum Führen eines, vorzugsweise keil- oder meißelförmigen, Endes (33) des Ankers (12);
Metallelemente oder Elemente mit hoher elektrischer Leitfähigkeit (2), die mit dem Führungselement (1) verspannt sind und die die elektrischen Anschlüsse (26) innerhalb der Ausnehmung (32) zur Kontaktierung mit den Kontaktbereichen (16) des Sensors am Anker bereitstellen.

7. Adapter gemäß dem vorangehenden Anspruch, wobei das Führungselement (1) an einem Teil seiner Außenmanteloberfläche (34) mit dem gestuften Hülsenteil (3) an einem Innenmanteloberflächenbereich (35) verbunden ist, insbesondere dicht verklebt und/oder verpresst ist.

8. Adapter gemäß einem der zwei vorangehenden Ansprüche,
wobei das Führungselement (1) an einem oder mehreren anderen Teilen der Außenmanteloberfläche (34), insbesondere entlang einer Längsrichtung verlaufende, eine oder mehrere Kerbe(n) und/oder Vertiefung(en) und/oder Ausnehmung(en) (36) zum Aufnehmen von Abschnitten der Metall- oder elektrisch leitfähigen Elemente (2) aufweist und/oder zum Führen des Führungselementes (1) im gestuften Hülsenteil (3) in axialer Richtung, insbesondere vor der Verklebung dieser beiden Teile; und/oder
wobei die Metall- oder elektrisch leitfähigen Elemente (2) bis zu einer Stirnfläche (47) des Führungselements (1) umgreifen, dort nach außen exponiert sind und Kontakte (28) zum Kontaktieren mit dem Datenhandhabungssystem bilden.

9. Adapter gemäß einem der vorangehenden Ansprüche, rückbezogen auf Anspruch 4 als auch 6,
wobei der Haltering (6) der ersten Hülsenbaugruppe (23) einen ersten Bereich (37) eines ersten Innendurchmessers (d1) und einen zweiten Bereich (38) eines zweiten Innendurchmessers (d2), der kleiner ist als der erste Innendurchmesser, aufweist, zwischen denen eine Stufenstirnfläche (39) liegt,
wobei das Hülsenteil (3) der zweiten Hülsenbaugruppe (25) einen ersten Bereich (40) eines ersten Außendurchmessers (D1) und einen zweiten Bereich (41) eines zweiten Außendurchmessers (D2), der kleiner ist als der erste Außendurchmesser, aufweist zwischen denen eine Stufenstirnfläche (42) liegt, wobei zwischen der Stufenstirnfläche (39) des Halteringes (6) der ersten Hülsenbaugruppe und der Stufenstirnfläche (42) des Hülsenteils (3) der zweiten Hülsenbaugruppe die Dichtung (5) angeordnet ist und in dem an dem Anker installierten Zustand dichtend verpresst ist.

10. Adapter gemäß einem der vorangehenden Ansprüche,
wobei die elektrischen Anschlüsse (26) im Innenraum des Führungselements (1) als federelastische Anschlusskontaktzungen ausgeführt sind, die im an dem Anker installierten Zustand die Kontaktbereiche (16) am Endteil (33) des Ankers (12) elektrisch kontaktieren; und/oder
wobei das gestufte Hülsenteil (3) der zweiten Hülsenbaugruppe und/oder das Führungselement (1) der zweiten Hülsenbaugruppe und/oder das Hülsenteil (4) der ersten Hülsenbaugruppe und/oder der Haltering (6) der ersten Hülsenbaugruppe aus Kunststoff der für Spritzguss und/oder additive Fertigung geeignet ist, insbesondere Thermoplaste, gefertigt ist und/oder im Wesentlichen Rotationssymmetrie und/oder Spiegelsymmetrie aufweist.

11. Adapter gemäß einem der vorangehenden Ansprüche, wobei auf einer Mantelaußenoberfläche (44) des gestuften Hülsenteils (3) der zweiten Hülsenbaugruppe ein Profil und/oder Rille (45) und/oder Vertiefung zur mechanischen Verriegelung und/oder Halterung mit dem Datenhandhabungssystem (30) vorgesehen ist, insbesondere über Bajonettverschluss und/oder Schnappverschluss.

12. Adapter gemäß einem der vorangehenden Ansprüche, wobei Presskraft auf die Dichtung (5) ausgeübt wird, durch die von dem Endteil (33) des Ankers (12) zunächst auf die, insbesondere federelastische, elektrischen Anschlüsse (26) der zweiten Hülsenbaugruppe (25) ausgeübte Schubkraft gegen die Federsteifigkeit und/oder infolge durch die schraubenförmige Bewegung der zweiten Hülsenbaugruppe (25) gegen die Dichtung (5) zwischen erster und zweiter Hülsenbaugruppe; und/oder
wobei insbesondere die Stauchung der Dichtung und die elastischen Verformungswege der vorzugsweise federelastischen Kontaktzungen der elektrischen Anschlüsse Gegenkräfte gegen den Anker zusammen bilden durch das Anzieh-Drehmoment der Gewinde gegen die der Dichtung zugewandten Stirnflächen des Hülsenteiles (6).

13. System (10), aufweisend:
ein Feststoffankersystem (11), insbesondere Fels- oder Gesteins- oder Gebäudeankersystems, das einen Anker zum zumindest teilweisen Einbringen in den Feststoff und mindestens einen Sensor aufweist, wobei der Anker zumindest bei einem nicht in den Feststoff einzubringenden Endteil des Ankers ein Außengewinde und elektrische Kontaktbereiche des Sensors aufweist;
einen Adapter (20) gemäß einem der vorangehenden Ansprüche,
insbesondere ein Datenhandhabungssystem (30),
wobei insbesondere das Feststoffankersystem (11) über den Adapter (20) mit dem Datenhandhabungssystem (30) zumindest elektrisch, insbesondere auch mechanisch zur Halterung, verbunden ist.

14. System gemäß dem vorangehenden Anspruch,
wobei der zumindest eine Sensor (13) des Feststoffankersystems einen Sensor oder mehrere Sensoren aus der Gruppe Dehnungssensor, Verformungssensor, Temperatursensor, Gassensor, Feuchtigkeitssensor, akustischer Sensor, optischer Sensor aufweist, und/oder
wobei der Sensor insbesondere durch zumindest eine Leiterbahn (43), insbesondere aufgebrachte leitfähige Tinte, gebildet ist oder über zumindest eine Leiterbahn kontaktiert wird, die auf einer Außenoberfläche, insbesondere Ausnehmung und/oder Kerbe, des Ankers (12) vorzugsweise in Längsrichtung aufgebracht ist, und/oder
wobei Enden der Leiterbahnen mit den Kontaktbereichen (16) auf dem Endteil des Ankers elektrisch verbunden sind und die Kontaktbereiche (16) die Metallelemente oder elektrisch leitfähigen Elemente (2) leitfähig berühren.

15. Verfahren eines zumindest elektrischen Verbindens eines Feststoffankersystems (11), insbesondere eines Fels- oder Gesteins- oder Gebäudeankersystems, mit einem Datenhandhabungssystem (30), wobei das Feststoffankersystem einen Anker (12) zum zumindest teilweisen Einbringen in den Feststoff und mindestens einen Sensor (13) aufweist, wobei der Anker (12) zumindest bei einem nicht in den Feststoff einzubringenden Endteil (14) des Ankers ein Außengewinde (15) und elektrische Kontaktbereiche (16) des Sensors (13) aufweist, wobei das Verfahren aufweist:
Bereitstellen eines Adapters, der eine erste Hülsenbaugruppe (23) mit Innengewinde (24) und eine zweite Hülsenbaugruppe (25) aufweist, die elektrische Anschlüsse (26) exponiert in einem Innenraum (27) der zweiten Hülsenbaugruppe aufweist,
insbesondere Drehausrichten der ersten Hülsenbaugruppe relativ zu der zweiten Hülsenbaugruppe in einem an dem Anker nicht installierten Zustand;
Aufschrauben des Innengewindes (15) der ersten Hülsenbaugruppe (23) auf das Außengewinde (15) des Ankers (12), insbesondere vom nicht in den Feststoff einzubringenden Endteil des Ankers her, wobei der Innenraum (27) im mit dem Anker verschraubten Zustand gegen Umgebungsmedien materialdicht abgedichtet ist;
Kontaktieren der elektrischen Kontaktbereiche (16) auf dem Anker mit den elektrischen Anschlüssen (26) des Adapters (20) innerhalb des Innenraums (27) der zweiten Hülsenbaugruppe (25).
